# EUROPÄISCHE PATENTSCHRIFT

(11) **EP 0 206 184 B1**
(45) Veröffentlichungstag und Bekanntmachung des Hinweises auf die Patenterteilung: **03.10.1990**
(21) Anmeldenummer: 86108150.3
(22) Anmeldetag: 14.06.1986
(51) Int. Cl.: F02F 1/16

(54) **Flüssigkeitsgekühltes Zylinderrohr**
Water-cooled cylinder liner
Fourreau cylindrique refroidi par eau

(30) Priorität: 19.06.1985 DE 3521789
(43) Veröffentlichungstag der Anmeldung: 30.12.1986
(73) Patentinhaber: Klöckner-Humboldt-Deutz Aktiengesellschaft, 51149 Köln (DE)
(72) Erfinder: Finsterwalder, Gerhard, D-5060 Bergisch Gladbach (DE)

(56) Entgegenhaltungen:
- FR-A- 1 042 296
- GB-A- 204 106
- US-A- 1 904 459
- US-A- 2 078 499
- US-A- 2 238 404

## Beschreibung

Die Erfindung bezieht sich auf ein flüssigkeitsgekühltes Zylinderrohr für eine Brennkraftmaschine gemäß Oberbegriff des Anspruchs 1.

In der US-A-1,904,459 ist ein Zylinder für eine flüssigkeitsgekühlte Brennkraftmaschine beschrieben, wobei zwischen dem Zylinderrohr und dem Motorgehäuse ein ringförmiger Kühlraum vorgesehen ist, durch den im Betrieb der Brennkraftmaschine Flüssigkeit gefördert wird und der einen Flüssigkeitszufluß und einen Flüssigkeitsabfluß hat. Das Zylinderrohr ist zur besseren Kühlung mit einer spiralförmigen Kühlrippe versehen, die an der Außenfläche des Zylinderrohrs angebracht ist. Die Kühlrippen am Zylinderrohr dienen zur Kühlflüssigkeitsführung und Oberflächenvergrößerung.

Die US-A-2,078,499 beschreibt ein Kühlsystem für eine Verbrennungskraftmaschine. Hierbei ist gleichfalls das Zylinderrohr mit Kühlrippen versehen, die ebenfalls nur zur Kühlflüssigkeitsführung und Oberflächenvergrößerung dienen.

In der GB-A-204,106 ist ein dickwandiges Zylinderrohr beschrieben, wobei in der Zylinderrohrwand axiale Kühlkanäle eingelassen sind. Die innere Zylinderrohrwand ist dünnwandig ausgebildet und mit der äußeren Zylinderrohrwand über zünddruckübertragende Stege verbunden. Diese Stege liegen jedoch nicht am Motorgehäuse an, da die axialen Kühlkanäle in die Zylinderrohrwand eingegossen sind.

Aufgabe dieser Erfindung it es, auch thermisch hoch belastete Zylinderrohre hinreichend zu kühlen, um dadurch die temperaturbedingte Aufweitung des zum Zylinderkopf zeigenden Zylinderrohrendes zu verhindern.

Die Aufgabe wird bei einem gattungsgemäßen Zylinderrohr durch die kennzeichnenden Merkmale des ersten Anspruchs gelöst.

Unter Kühlrippen sind durchgehende Erhebungen in Form von Rippen oder Zacken gemeint, die das Zylinderrohr vollständig in Umfangsrichtung umgeben. Weiterhin werden in der folgenden Beschreibung die Begriffe "oben" und "unten" verwendet. Oben heißt in Richtung Zylinderkopf, und unten in Richtung Kurbelgehäuse.

Dadurch, daß das Zylinderrohr dünnwandig ausgebildet ist und die Kühlrippen zünddruckübertragend radial am Motorgehäuse anliegen, das Zylinderrohr in Umfangsrichtung vollständig umschließen, in Zylinderaxialrichtung benachbart angeordnet sind und axiale Flüssigkeitsdurchtritte haben, ist eine temperaturbedingte Aufweitung des oberen Zylinderrohrendes sowohl durch den guten Wärmeübergang vom Zylinderrohr über die Kühlrippen an die Flüssigkeit als auch durch die Einspannung des dünnwandigen Zylinderrohrs durch das Motorgehäuse vermieden. Ein im Betrieb der Brennkraftmaschine zylindrisch bleibendes Zylinderrohr ermöglicht kleine Warmspiele des Zylinderkolbens. Dadurch werden Kolbenkippgeräusche, thermische Belastung von Zylinderrohr und Zylinderkolben, Durchblasemenge und schädlicher Raum minimiert, wodurch sowohl Geräusch- und Schadstoffemissionen als auch Kraft- und Schmierstoffverbrauch gesenkt sind.

Da der Zünddruck über die Kühlrippen an das Motorgehäuse weitergegeben wird, ist das Zylinderrohr dünnwandig hergestellt und hat damit einen geringeren Wärmeleitwiderstand als ein dickeres, den Zünddruck tragendes Zylinderrohr. Die Dünnwandigkeit des Zylinderrohrs bewirkt, daß nur ein kleiner Temperaturgradient im Zylinderrohr auftritt; d. h. es steht ein großer Temperaturunterschied zwischen Zylinderrohraußenwand und Kühlflüssigkeit zur Verfügung, wodurch die abführbare Wärmemenge gegenüber dickeren Zylinderrohren gesteigert ist und gleichzeitig die Temperatur der Zylinderrohrinnenwand herabgesetzt wird. Aufgrund der geringeren Wärmekapazität des dünnen Zylinderrohrs mit den zünddruckübertragenden Kühlrippen kann ein Kracken des Kühlöls oder ein Verlacken der kühlölbespülten Seite des Zylinderrohrs nach Abstellen des Motors aus der Vollast vermieden werden. Weiterhin ermöglicht die geringe Wandstärke des Zylinderrohrs in Verbindung mit dem druckaufnehmenden Motorgehäuse Gewicht zu sparen und damit eine kostengünstigere Fertigung.

Zweckmäßigerweise ist als Flüssigkeitszufluß ein Ringkanal im Zylinderkopf angeordnet, der aus einer zum Kühlraum offenen Ringnut besteht, die über dem Kühlraum des Zylinderrohrs liegt und etwa dessen radiale Breite besitzt.

Der Flüssigkeitsabfluß ist vorteilhafterweise an der dem Kurbelgehäuse zugewandten Seite des Kühlraums angeordnet.

Um eine möglichst gute Kühlung zu erreichen, sollten die Kühlrippen so dimensioniert sein, daß die Temperatur der Außenseite des Zylinderrohrs bis zur Kühlrippenspitze in etwa auf die Temperatur der Kühlflüssigkeit abgesenkt ist.

Als Kühlflüssigkeit eignet sich besonders gut das Motorschmieröl.

Damit die Kühlflüssigkeit die anfallende Verbrennungswärme auch gut aufnimmt, ist es zweckmäßig, wenn die Flüssigkeitsdurchtritte so angeordnet sind, daß sich für die Kühlflüssigkeit ein labyrinthartiger Weg ergibt. Durch eine geeignete Wahl des labyrinthartigen Weges können einzelne Abschnitte des Zylinderrohrs verstärkt gekühlt werden.

In einer Ausführungsform der Erfindung sind die Flüssigkeitsdurchtritte in allen Kühlrippen in Bezug auf die Zylinderrohrachse zueinander dekkungsgleich angeordnet.

Die unterhalb des Zylinderkopfes liegende oberste Kühlrippe hat weniger Flüssigkeitsdurchtritte als die Kühlrippen der anderen Ebenen. Dadurch wird eine labyrinthartige Strömungsführung der Kühlflüssigkeit am Zylinderrohr erreicht und damit eine verbesserte KÜhlung.

Eine optimale Kühlung der obersten Kühlrippe wird erreicht, wenn die Kühlflüssigkeit durch Eintrittsöffnungen, die zwischen den Flüssigkeitsdurchtritten der obersten Kühlrippe angeordnet sind, aus dem Zylinderkopf in die Ringnut eintritt.

Der oberste dem Zylinderkopf zugewandte Abschnitt des Zylinderrohrs bedarf der intensivsten Kühlung. Deswegen ist es sinnvoll, nur diesen Abschnitt des Kühlraums mit Kühlrippen zu versehen und im anderen Abschnitt bis auf in axialer Richtung verlaufende Kühlkanäle flüssigkeitsundurchlässiges, durckfestes Material anzuordnen.

Erfindungsgemäß ist vorteilhafterweise das Zylinderrohr mit Preßsitz im Motorgehäuse eingesetzt, um den Zylinderinnendruck auf das Motorgehäuse zu übertragen.

Zweckmäßigerweise hat das Zylinderrohr an der dem Zylinderkopf zugewandten Seite ein bundfreies Ende und stützt sich an dem dem Kurbelgehäuse zugewandten Ende axial auf dem Motorgehäuse ab.

Weitere Merkmale der Erfindung ergeben sich aus der Beschreibung und den Zeichnungen, die schematisch im Schnitt eine Ausführungsform der Erfindung zeigen und nachfolgend näher beschrieben sind. Es zeigt:
Fig. 1 im Schnitt einen Teil einer Brennkraftmaschine mit einem zwischen Zylinderrohr und Motorgehäuse be findlichen ringförmigen Kühlraum, in dem Kühlrippen angeordnet sind,
Fig. 2 im Schnitt einen Ausschnitt des Zylinderkopfes und des angrenzenden Zylinderrohrs mit radialen Kühlrippen, die zünddruckübertragend am Motorgehäuse anliegen,
Fig. 3 eine Draufsicht auf ein Zylinderrohr mit Kühlrippen in Axialrichtung gesehen,
Fig. 4 einen Schnitt durch dieses Zylinderrohr nach der Linie IV-IV in Fig. 3,
Fig. 5 einen Schnitt durch dieses Zylinderrohr nach der Linie V-V in Fig. 3,
Fig. 6 eine Abwicklung dieses Zylinderrohrs mit Kühlrippen mit einem Teil des angrenzenden Zylinderkopfes.

Fig. 1 zeigt ein Zylinderrohr 13, das in ein Motorgehäuse 12 zweckmäßigerweise mit Preßsitz eingelassen ist und sich auf dem Motorgehäuse 12 an der dem Kurbelgehäuse 14 zugewandten Ende abstützt. Zwischen dem Zylinderrohr 13 und dem Motorgehäuse ist ein ringförmiger Kühlraum 9 angeordnet, der zum Zylinderkopf 16 hin offen ist und dort einen als Ringnut 7 ausgebildeten Flüssigkeitszufluß hat, während der Flüssigkeitsabfluß 11 durch einen Schlitz zwischen Zylinderrohr und Motorgehäuse gebildet ist, der von der Abstützung 24 des Zylinderrohrs auf dem Motorgehäuse bis zum Kurbelgehäuse 14 führt.

Unterhalb der Abstützung 24 in Richtung Kurbelgehäuse 14 ist die Zylinderrohrwand dünner als oberhalb der Abstützung. Die Differenz ist gerade diejenige Dicke des Zylinderrohrs, mit der sich dieses auf dem Motorgehäuse abstützt.

An der Außenwand des Zylinderrohrs sind Kühlrippen 10 angeordnet, die den Kühlraum 9 in radialer Richtung vollständig durchragen und radial am Motorgehäuse 12 anliegen. Diese Kühlrippen übertragen den Zünddruck beim Verbrennungsvorgang auf das Motorgehäuse. Das Zylinderrohr allein ohne Kühlrippen ist so dünnwandig, daß es den Zünddruck in radialer Richtung nicht aushält, sehr wohl jedoch die axial wirkende Dichtkraft des Zylinderkopfes 16.

Wie eben beschrieben, stützt sich das Zylinderrohr auf dem Motorgehäuse ab. Es kann zweckmäßig sein, wenn die Abstützbreite gleich der Kühlrippenbreite ist. Beim Einbau wird das dünnwandige Zylinderrohr mit seinen Kühlrippen von der Zylinderkopfseite her in das Motorgehäuse eingesetzt.

Es kann auch sinnvoll sein, wenn sich das Zylinderrohr 13 mit den Kühlrippen 10 mit seiner gesamten Wandstärke auf dem Motorgehäuse abstützt. Bei dieser Anordnung wird die Dichtkraft des Zylinderkopfes ohne Biegemomente ins Motorgehäuse geleitet. Dabei tritt eine Fuge im Zylinderrohr auf, die jedoch unterhalb des unteren Umkehrpunkts des untersten Kolbenrings 15 liegt.

Bei beiden Varianten der Abstützung wird das Zylinderrohr erst nach dem Einschrumpfen ins Motorgehäuse 12 gehont. Wenn sich das Zylinderrohr mit den Kühlrippen mit seiner gesamten Wandstärke auf dem Motorgehäuse abstützt, werden beim Honen Zylinderrohr und Motorgehäuse gemeinsam bearbeitet.

Oberhalb des Zylinderrohrs und des Motorgehäuses befindet sich der Zylinderkopf 16, der auf dem Motorgehäuse aufsitzt. Die Abdichtung zwischen Zylinderkopf 16 und Zylinderrohr 13 wird durch metallische Berührung der zu dichtenden Teile mit einem geringfügigen Vorstehen des Zylinderrohrs erreicht. Die Öldichtung nach außen geschieht durch eine Dichtung 8. In der Fluchtlinie der Zylinderrohrachse 23 ist im Zylinderkopf 16 ein nicht eingezeichnetes Auslaßventil mit seinem Ventilsitz 4 und einer Bohrung für den Ventilschaft 2 angeordnet. Ein Auslaßkanal 3führt vom Ventilsitz 4 bis an den Rand des Zylinderkopfes 16. Zwei Räume 1, in denen Kühlflüssigkeit geleitet wird, umgeben den Auslaßkanal 3.

Im Zylinderkopfboden 25 sind Kanäle 5 angeordnet, die von der Außenseite des Zylinderkopfes bis dicht an den Ventilsitz 4 führen. Durch einen Stopfen 6 sind diese Kanäle 5 nach außen abgedichtet. Oberhalb des ringförmigen Kühlraums 9 im Zylinderrohr, der zum Zylinderkopf hin offen ist, befindet sich eine zum Kühlraum hin offene Ringnut 7 im Zylinderkopf. Diese Ringnut steht mit den Kanälen 5 an vier Stellen durch Eintrittsöffnungen 17 flüssigkeitstragend in Verbindung, die sich aus den Verschneidungen der Kanäle 5 mit der Ringnut 7 ergeben (siehe Beschreibung Fig. 3 bis 6).

Fig. 2 zeigt im Ausschnitt vergrößert den Zylinderkopfboden 25 mit dem Kanal 5 und der Ringnut 7, die oberhalb des Kühlraums 9 im Zylinderkopf 16 angeordnet ist und die sich im Zylinderrohr befindlichen Kühlrippen 10. Der Kanal 5 ist flüssigkeitstragend an vier Stellen mittels Eintrittsöffnungen 17 mit der Ringnut 7 verbunden, die wiederum zum Kühlraum 9 hin offen ist. Im Kühlraum sind die Kühlrippen des Zylinderrohrs angeordnet. Diese durchragen den Kühlraum vollständig und liegen radial am Motorgehäuse 12 an und haben Flüssigkeitsdurchtritte 19. Es ist zweckmäßig, wenn die Kühlrippen so dimensioniert sind, daß die Temperatur der Außenseite des Zylinderrohrs bis zur Kühlrippenspitze 22 in etwa auf die Temperatur der Kühlflüssigkeit abgesenkt ist.

In den Fig. 3 bis 6 ist eine vorteilhafte Anordnung der Flüssigkeitsdurchtritte 19 in den Kühlrippen 10 gezeigt.

Fig. 3 zeigt eine Draufsicht auf ein Zylinderrohr mit Kühlrippen in Axialrichtung gesehen, Fig. 4 einen Schnitt durch dieses Zylinderrohr nach der Linie IV-IV in Fig. 3, Fig. 5 einen Schnitt nach der Linie V-V in Fig. 3 und Fig. 6 eine Abwicklung dieses Zylinderrohrs mit einem Teil des angrenzenden Zylinderkopfes.

An vier Stellen gleichmäßig auf dem Umfang verteilt sind die Eintrittsöffnungen 17 angebracht. Es kann auch zweckmäßig sein, mehr oder weniger Eintrittsöffnungen vorzusehen. Die oberste zum Zylinderkopf gewandte Kühlrippe hat vier Flüssigkeitsdurchtritte, die zwischen den Eintrittsöffnungen liegen. Wenn eine andere Anzahl Eintrittsöffnungen vorhanden ist, so ist auch die Anzahl der Flüssigkeitsdurchtritte in der obersten Kühlrippe dementsprechend und zwar so, daß immer ein Flüssigkeitsdurchtritt zwischen den Eintrittsöffnungen angeordnet ist. Diese Flüssigkeitsdurchtritte verlaufen axial bis zu einem Abschnitt des Kühlraums, der mit flüssigkeitsundurchlässigem, druckfestem Material 20 ausgefüllt ist.

Vorteilhafterweise ist nur ein dem Zylinderkopf zugewandter Abschnitt des Zylinderrohrs mit Kühlrippen versehen, während im anderen Abschnitt bis auf in axialer Richtung verlaufende Kühlkanäle 18 flüssigkeitsundurchlässiges, druckfestes Material 20 angeordnet ist. Neben den gerade beschriebenen sind noch vier weitere Kühlkanäle 18 vorhanden. Diese verbleibenden vier Kühlkanäle durchziehen ebenso das Material 20 und die Kühlrippen bis auf die oberste Kühlrippen und liegen in etwa unterhalb der Eintrittsöffnungen 17.

Die Flüssigkeitsdurchtritte 19 sind so angeordnet, daß sich für die Flüssigkeit ein labyrinthartiger Weg ergibt.

Sinnvoll ist es auch, wenn die Flüssigkeitsdurchtritte in allen Kühlrippenebenen in Bezug auf die Zylinderrohrachse 23 zueinander dekkungsgleich liegen.

Um den Flüssigkeitsverlauf einer erhöhten Kühlung des unterhalb des Zylinderkopfes liegenden Bereichs anzupassen, ist es notwendig, daß die in diesem Bereich liegende oberste Kühlrippe weniger Flüssigkeitsdurchtritte hat, als die Kühlrippen der anderen Ebenen.

Im Betrieb der Brennkraftmaschine gelangt die Kühlfüssigkeit von den Kanälen 5 im Zylinderkopf 16 über die Eintrittsöffnungen 17 in die Ringnut 7, die zum ringförmigen Kühlraum 9 im Zylinderrohr 13 hin offen ist. Von dort aus fließt die Kühlflüssigkeit durch die zwischen den Eintrittsöffnungen angeordneten Flüssigkeitsdurchtritte 19 der obersten Kühlrippe und danach entweder durch einen der unterhalb der Eintrittsöffnungen 17 Hegenden axialen Kühlkanäle 18 oder durch einen zwischen den Eintrittsöffnungen angeordneten axialen Kühlkanäle in Richtung Kurbelgehäuse 14. Wenn die Kühlflüssigkeit den Abschnitt des Zylinderrohrs erreicht, der nicht mit Kühlrippen 10 versehen ist, sondern mit flüssigkeitsundurchlässigem, druckfestem Material 20, so fließt sie durch die axial verlaufenden Kühlkanäle, die dieses Material 20 durchziehen und die axial unterhalb der Eintrittsöffnungen 17 angeordnet sind, durch den Flüssigkeitsabfluß 11 in das Kurbelgeäuse 14 ab.

## Patentansprüche

1. Flüssigkeitsgekühltes Zylinderrohr (13) für eine Brennkraftmaschine, wobei zwischen Zylinderrohr und dem Motorgehäuse (12) ein ringförmiger Kühlraum (9) vorgesehen ist, durch den im Betrieb der Brennkraftmaschine Flüssigkeit gefördert wird und der einen Flüssigkeitszufluß und einen Flüssigkeitsabfluß (11) hat, und mit Kühlrippen (10), die an der Außenfläche des Zylinderrohrs (13) angebracht sind, dadurch gekennzeichnet, daß die Kühlrippen (10) das Zylinderrohr (13) in Umfangsrichtung vollständig umschließen, in Zylinderaxialrichtung benachbart angeordnet sind und axiale Flüssigkeitsdurchtritte (19) haben, die so angeordnet sind, daß sich für die Kühlflüssigkeit ein labyrinthartiger Weg ergibt, und daß das Zylinderrohr (13) dünnwandig ausgebildet ist und die Kühlrippen zünddruckübertragend radial am Motorgehäuse (12) anliegen.

2. Zylinderrohr nach Anspruch 1 mit einem als Ringkanal ausgebildeten Flüssigkeitszufluß, dadurch gekennzeichnet, daß der Ringkanal aus einer im Zylinderkopf angeordneten zum Kühlraum offenen Ringnut (7) besteht, die über dem Kühlraum (9) des Zylinderrohrs (13) liegt und etwa dessen radiale Breite besitzt.

3. Zylinderrohr nach einem der Ansprüche 1 oder 2, dadurch gekennzeichnet, daß sich der Flüssigkeitsabfluß (11) an der dem Kurbelgehäuse (14) zugewandten Seite des Kühlraums (9) befindet.

4. Zylinderrohr nach einem der Ansprüche 1 bis 3, dadurch gekennzeichnet, daß die Kühlrippen (10) so dimensioniert sind, daß die Temperatur der Außenseite des Zylinderrohrs (13) bis zur Kühlrippenspitze (22) in etwa auf die Temperatur der Kühlflüssigkeit abgesenkt ist.

5. Zylinderrohr nach einem der Ansprüche 1 bis 4, dadurch gekennzeichnet, daß die Flüssigkeitsdurchtritte (19) in allen Kühlrippenebenen in Bezug auf die Zylinderrohrachse (23) zueinander deckungsgleich angeordnet sind.

6. Zylinderrohrnach einem der Ansprüche 1 bis 5, dadurch gekennzeichnet, daß die unterhalb des Zylinderkopfes (16) liegende oberste Kühlrippe weniger Flüssigkeitsdurchtritte (19) hat als die Kühlrippen der anderen Ebenen.

7. Zylinderrohr nach einem der Ansprüche 1 bis 6, dadurch gekennzeichnet, daß die Kühlflüssigkeit durch Eintrittsöffnungen (17) aus dem Zylinderkopf (16) in die Ringnut (7) eintritt und die Flüssigkeitsdurchtritte (19) der obersten Kühlrippe zwischen den Eintrittsöffnungen angeordnet sind.

8. Zylinderrohr nach einem der Ansprüche 1 bis 7, dadurch gekennzeichnet, daß nur ein dem Zylinderkopf (16) zugewandter Abschnitt des Zylinderrohrs (13) mit Kühlrippen (10) versehen ist und im anderen Abschnitt sich bis auf in axialer Richtung verlaufende Kühlkanäle (18) flüssigkeitsundurchlässiges, druckfestes Material (20) befindet.

9. Zylinderrohr nach einem der Ansprüche 1 bis 8, dadurch gekennzeichnet, daß das Zylinderrohr (13) mit Preßsitz im Motorgehäuse (12) eingesetzt ist.

10. Zylinderrohr nach einem der Ansprüche 1 bis 9, dadurch gekennzeichnet, daß das Zylinderrohr (13) an der dem Zylinderkopf (16) zugewandten Seite ein bundfreies Ende hat und sich an dem dem Kurbelgehäuse (14) zugewandten Ende axial auf dem Motorgehäuse (12) abstützt.

## Revendications

1. Fourreau cylindrique (13) refroidi par eau pour un moteur à combustion interne, une chambre de refroidissement (9) de forme annulaire étant prévue entre le fourreau cylindrique et le carter (12) du moteur, à travers laquelle on fait circuler du liquide, lorsque le moteur à combustion interne est, en fonctionnement, qui est pourvue d'une amenée de liquide et d'une sortie d'écoulement (11) du liquide, des ailettes de refroidissement (10) y étant prévues, qui sont formées sur la surface extérieure du fourreau cylindrique (13), fourreau cylindrique caractérisé en ce que les ailettes de refroidissement (10) entourent entièrement, en direction périphérique, le fourreau cylindrique (13), sont disposées voisines dans la direction axiale du cylindre et comportent des passages de liquide (19) axiaux qui sont disposés de telle manière, qu'il en résulte pour le liquide de refroidissement une trajectoire à la manière d'un labyrinthe, et en ce que le fourreau cylindrique (13) est constitué à paroi mince, et les ailettes de refroidissement s'appliquent, en transmettant la pression d'allumage, en direction radiale, contre le carter (12) du moteur.

2. Fourreau cylindrique selon la revendication 1, comportant une amenée de liquide constituée sous la forme de canal annulaire, caractérisé en ce que le canal annulaire est constitué par une gorge annulaire (7) ménagée dans la culasse de cylindre et ouverte sur la chambre de refroidissement, et qui est située au-dessus de cette chambre (9) du fourreau cylindrique (13) et présente à peu près la largeur radiale de la chambre de refroidissement.

3. Fourreau cylindrique selon l'une des revendications 1 ou 2, caractérisé en ce que la sortie d'écoulement (11) du liquide est prévue du côté de la chambre de refroidissement (9) situé en regard de l'enveloppe (14) du vilebrequin.

4. Fourreau cylindrique selon l'une quelconque des revendications 1 à 3, caractérisé en ce que les ailettes de refroidissement (10) sont dimensionnées de telle manière, que la température de la face extérieure du fourreau cylindrique (13) est, jusqu'à la pointe (22) des ailettes de refroidissement, abaissée à peu près à la température du liquide de refroidissement.

5. Fourreau cylindrique selon l'une quelconque des revendications 1 à 4, caractérisé en ce que les passages de liquide (19) sont disposés de façon à se correspondre, dans tous les plans des ailettes de refroidissement par rapport à l'axe (23) du fourreau cylindrique.

6. Fourreau cylindrique selon l'une quelconque des revendications 1 à 5, caractérisé en ce que l'ailette de refroidissement située la plus haute au-dessous de la culasse de cylindre (16) comporte moins de passages de liquide (19) que les ailettes de refroidissement des autres plans.

7. Fourreau cylindrique selon l'une quelconque des revendications 1 à 6, caractérisé en ce que le liquide de refroidissement pénètre par des orifices d'entrée (17), à partir de la culasse de cylindre (16), dans la gorge annulaire (7) et les passages de liquide (19) de l'ailette de refroidissement située la plus haute sont ménagés entre les orifices d'entrée.

8. Fourreau cylindrique selon l'une quelconque des revendications 1 à 7, caractérisé en ce que seul un tronçon, situé en regard de la culasse de cylindre (16) du fourreau cylindrique (13) est pourvu d'ailettes de refroidissement (10) et dans l'autre tronçon, sauf dans les emplacements de canaux de refroidissement (18) s'étendant en direction axiale, il est prévu du matériau (20) résistant à la pression imperméable au liquide.

9. Fourreau cylindrique selon l'une quelconque des revendications 1 à 8, caractérisé en ce que ce fourreau cylindrique (13) est inséré avec ajustage serré dans le carter (12) du moteur.

10. Fourreau cylindrique selon l'une quelconque des revendications 1 à 9, caractérisé en ce que ce fourreau cylindrique (13) comporte du côté situé en regard de la culasse de cylindre (16), une extrémité exempte de collet et, à l'extrémité située en regard de l'enveloppe (14) du vilebrequin, s'appuie en direction axiale sur le carter (12) du moteur.

## Claims

1. A liquid-cooled cylinder liner (13) for an internal combustion engine, the liner being arranged to be cooled by an annular cooling chamber (9) disposed between it and the engine casing (12), in which, when the engine is in operation, liquid is fed through the cooling chamber which is provided with an inlet, an outlet (11) - both for the liquid - and with cooling fins (10) arranged on the liner's (13) outer surface, characterized in that the fins (10) completely' encircle the liner (13) circumferentially, are arranged adjacently along the cylinder's axial direction and have openings (19) for the passage of the liquid therethrough, the openings being arranged so as to provide a labyrinth-like path for the cooling liquid, that the wall of the liner is a thin one, and in that the fins rest radially against and transmit the ignition pressure to the engine casing (12).

2. A liner according to claim 1, in which the inlet is constructed as an annular channel, characterized in that the annular channel is an annular groove (7) which is arranged in the cylinder head, is open at its side facing the cooling chamber, is located above the liner's (13) cooling chamber (9), and the width of which is substantially the same as the chamber's radial width.

3. A liner according to claim 1 or claim 2, characterized in that the outlet (11) is located at the chamber's (9) side facing the crankcase (14).

4. A liner according to any of the claims 1 to 3, characterized in that the dimensions of the fins (10) are such that the temperature of the liner's outer surface and of the fins up to their tips (22) is reduced substantially to that of the cooling liquid.

5. A liner according to any of the claims 1 to 4, characterized in that the openings (19) in all planes containing the fins are arranged coincidental with one another in respect of the liner's axis (23).

6. A liner according to any of the claims 1 to 5, characterized in that the uppermost fin located underneath the cylinder head (16) has fewer openings (19) than the fins contained in the other planes.

7. A liner according to any of the claims 1 to 6, characterized in that the cooling liquid coming from the cylinder head (16) enters the annular groove (7) through the inlets (17), and in that the openings (19) in the uppermost cooling fin are disposed between the inlets.

8. A liner according to any of the claims 1 to 7, characterized in that only the liner's (13) section closest to the cylinder head (16) is provided with the fins (10), and in that the remaining section is stuffed, except for some axially extending cooling channels (18), with a liquid-impermeable, compression-resistant substance (20).

9. A liner according to any of the claims 1 to 8, characterized in that the liner (13) is inserted into the engine casing (12) with an interference fit.

10. A liner according to any of the claims 1 to 9, characterized in that the end of the liner's (13) section closest to the cylinder head (16) is flangeless, and in that its end portion closest to the crankcase (14) is supported in axial direction on the engine casing (12).
